# EUROPÄISCHE PATENTSCHRIFT

(11) **EP 2 459 922 B1**
(45) Veröffentlichungstag und Bekanntmachung des Hinweises auf die Patenterteilung: **11.12.2013**
(21) Anmeldenummer: 10747577.4
(22) Anmeldetag: 29.07.2010
(51) Int. Cl.: F17C 1/00, F17C 5/00, F17C 7/04

(54) **BRENNGAS-SYSTEM, INSBESONDERE FÜR HANDELSSCHIFFE**
COMBUSTION-GAS SYSTEM, IN PARTICULAR FOR CARGO VESSELS
SYSTÈME DE GAZ COMBUSTIBLE, EN PARTICULIER POUR DES BATEAUX DE COMMERCE

(30) Priorität: 30.07.2009 DE 102009028109
(43) Veröffentlichungstag der Anmeldung: 06.06.2012
(73) Patentinhaber: TGE Marine Gas Engineering GmbH, 53175 Bonn (DE)
(72) Erfinder: BEYER, Olaf, 53639 Königswinter (DE); KALSBACH, Annette, 53797 Lohmar (DE)
(74) Vertreter: Lieck, Hans-Peter
(86) Internationale Anmeldenummer: PCT/EP2010/004652
(87) Internationale Veröffentlichungsnummer: WO 2011/012307

(56) Entgegenhaltungen:
- DE-A1- 19 916 563
- DE-B- 1 258 295
- US-A- 3 809 153
- US-A- 4 024 720
- US-A- 5 687 776
- US-A1- 2002 083 719

## Beschreibung

Die Erfindung betrifft ein Verfahren und ein System zum Betanken eines Schiffes mit kryogenem Flüssiggas, gemäß dem Oberbegriff von Anspruch 1 bzw. 6.

Im Zuge der Verschärfung von Abgasgrenzwerten sowie der Bemühungen, die Emissionen von Schadgasen und hier insbesondere SOₓ, CO₂ und NOₓ insbesondere durch die Handelsschifffahrt zu reduzieren, werden zur Zeit Systeme entwickelt, die den Antrieb von Handelsschiffen auf Basis von Erdgas in sogenannten Dual Fuel-Motoren, die alternativ Erdgas und Schweröl und/oder Dieselöl verbrennen oder anderen Einrichtungen, die Gas als Brennstoff nutzen, ermöglichen.

Voraussetzung für den Gasbetrieb ist, dass entsprechende Mengen Gas an Bord gebunkert werden können. Die erforderlichen Mengen hängen dabei von Schiffstyp und Schiffseinsatz ab. Die Anforderungen, die an den Gasdruck, die Gastemperatur und die Gasqualität des Brenngases gestellt werden, hängen individuell vom verwendeten Verbraucher ab.

Aufgrund der geringen Energiedichte von Erdgas bietet sich als bevorzugte Speicherform des Brenngases verflüssigtes Erdgas, sogenanntes LNG, an, das bei relativ geringem Druck und kryogenen Temperaturen eine relativ hohe Energiedichte im Speichervolumen erlaubt und damit unter den beschränkten Platzverhältnissen an Bord eines Schiffes die geforderte Energiemenge im verfügbaren Schiffsvolumen gespeichert werden kann.

Ein System zur Gasbereitstellung aus LNG auf einem Schiff weist üblicherweise folgende Komponenten auf:
- Beladesystem (Bunkeranschluss);
- LNG-Speicher (so ausgeführt, dass an das Speichervolumen angrenzende Schiffsteile nicht Gefahr laufen, extrem niedrigen Temperaturen ausgesetzt zu werden, die ein Versagen des Schiffbaustahls zur Folge haben würden);
- Brennstoffförderung bzw. Druckerhöhung auf den Verbraucherdruck;
- Brennstoffaufbereitung (Anpassung von Temperatur und ggfs. Qualität);
- Sicherheitseinrichtungen.

Nach dem Stand der Technik werden überwiegend relativ kleine, vakuumisolierte zylindrische Tanks als Speicherbehälter eingesetzt. Die Brennstoffaufbereitung erfolgt entweder durch im Tank installierte Pumpen durch gasförmigen Abzug verdampften LNGs und Verdichtung in Kompressoren oder durch Druckerhöhung in Naturumlaufverdampfern, die einen Bodenauslass des Tanks erfordern.

Die Beladung erfolgt etwa mit sogenanntem Gaspendeln. Das heißt, die im leeren Schiffstank enthaltene Gasphase wird durch nachgefülltes flüssiges LNG verdrängt und durch eine zweite Leitung neben der Bunkerleitung zum befüllenden Schiff bzw. Lagertank zurückgegeben.

Um an einen Tank Leitungen anzuschließen, ist ein Tank in der Regel mit Stutzen versehen, an die Leitungen angeflanscht werden. Zwar wäre es aus Sicherheitsgründen besser, Leitungen an einen Tank anzuschweißen. Bei einem konventionellen Tank lässt sich dies jedoch in der Praxis regelmäßig nicht realisieren. Aus Sicherheitsgründen ist es ferner ratsam, Leitungen nicht durch einen Tankboden oder durch Seitenwände des Tanks hindurchzuführen. Andernfalls hat ein entsprechendes Leck bei der Leitung im Tankbereich zur Folge, dass die Flüssigkeit im Tank schwerkraftbedingt ausläuft.

Aus der Druckschrift EP 1 353 113 A2 sind ein System und ein Verfahren zur Entladung von Gastankschiffen bekannt. Das System umfasst einen Ladetank mit und einen Ladetank ohne Tauchpumpe. Die Ladetanks sind über zwei Leitungen miteinander verbunden, wobei eine Leitung mit einem Kompressor versehen ist. Mit Hilfe des Kompressors wird aus dem Ladetank mit der Tauchpumpe eine Gasphase in den Tank ohne Tauchpumpe gepumpt. Durch die so bewirkte Druckerhöhung im Tank ohne Tauchpumpe gelangt Flüssigkeit aus dem Tank ohne Tauchpumpe über die weitere Leitung in den Tank mit Tauchpumpe. Mit Hilfe der Tauchpumpe wird Flüssiggas aus dem zugehörigen Tank über eine Abgabeleitung zu einer Landanlage gefördert. Das System ermöglicht eine geeignete Temperierung.

Bei einem weiteren bekannten Verfahren für das Befüllen eines Tanks wird beispielsweise verflüssigtes Erdgas in einen Tank über eine erste Leitung gefüllt. Im Tank entstehendes, sogenanntes Boil-off Gas wird kondensiert, indem über eine zweite Leitung tiefkalte Flüssigkeit in die Gasphase gesprüht wird. Im Tank entstehendes Boil-off Gas muss daher nicht aus dem Tank entnommen werden. Über eine dritte Leitung wird Flüssiggas bei Bedarf dem Tank entnommen. Die Druckschrift WO 2009/063127 A1 zeigt eine Tankanlage, mit der ein solches Verfahren durchgeführt wird.

Wird im Tank befindliches Gas während des Befüllens mit Flüssiggas kondensiert, um so einen Überdruck im Tank zu vermeiden, so begrenzt dies die Geschwindigkeit, mit der ein Tank mit Flüssiggas gefüllt werden kann.

Ein konventioneller Tank der oben erwähnten Art ist regelmäßig mit 8 bis 10 Stutzen für den Anschluss von Leitungen versehen. So weist beispielsweise der in der WO 2009/063127 A1 bildlich dargestellte Tank bereits 6 Leitungen auf, die aus Praktikabilitätsgründen durch Stutzen am Tank angeschlossen werden. In der Praxis werden bei dem aus der WO 2009/063127 A1 bekannten Tank noch weitere Leitungen erforderlich sein, die lediglich nicht dargestellt wurden.

Bei einem Tank eines Transportmittels, insbesondere eines Schiffes, werden in der Praxis folgende Leitungen bzw. Stutzen für den Anschluss von Leitungen am Tank benötigt.

Ein erster Stutzen bzw. eine daran anzuschließende Leitung wird benötigt, um den Transportmitteltank zu befüllen. Ein zweiter Stutzen, eine weitere Leitung wird benötigt, um den Transportmitteltank zu entladen, wenn sich in dem Transportmitteltank eine Tauchpumpe befindet. Es wird drittens ein Stutzen für eine Sprayleitung benötigt, um den Tank geeignet temperieren sowie Boil-off Gas kondensieren zu können. Ein vierter Stutzen wird verwendet, um eine Gasphase aus dem Tank heraus leiten zu können. Weitere Stutzen werden für Sicherheitsventile und für die Messung von Parametern wie Druck, Temperatur und Füllstand vorgesehen.

Aus der DE 19916563 A1 ist ein Verfahren gemäß dem Oberbegriff von Anspruch 1 und ein System gemäß dem Oberbegriff von Anspruch 6 bekannt.

Demgegenüber liegt die Aufgabe der vorliegenden Erfindung darin, LNG auf dem Weg zum Schiffstank schnell und mit möglichst geringem technischen Aufwand gezielt zu erwärmen.

Erfindungsgemäß wird diese Aufgabe durch die Gemeinsamkeit aller Merkmale der Ansprüche 1 bzw. 6 gelöst.

Der Begriff "Lagern" impliziert im Folgenden sowohl die Bedeutungen Einlagern", also "Befüllen", als auch "Auslagern", also Entnahme, sowie "Halten" bzw. "Beinhalten".

Einem Lagertank entnommenes Flüssiggas wird schon dadurch erwärmt, dass es lediglich von dem Lagertank in den Schiffstank gepumpt wird. Flüssiggas aus dem Lagertank kann auch aktiv erwärmt werden, ehe es in den Schiffstank gelangt. Eine aktive Erwärmung im Sinne dieser Anmeldung liegt vor, wenn dem aus dem Lagertank stammenden Flüssiggas Wärme gesteuert zugeführt wird, indem Boil-Off-Gas mit dem Flüssiggas gemischt wird. Zudem kann das aus dem Lagertank stammende Flüssiggas mit einem Wärmetauscher erwärmt werden und von dem Wärmetauscher in den Schiffstank gelangen.

Ein entsprechendes Verfahren für das Lagern von kryogenem Flüssiggas in einem Tank eines Schiffes umfasst die Schritte: Entnehmen von Flüssiggas aus einem Lagertank, insbesondere aus einem stationären Lagertank, Erwärmen des entnommenen Flüssiggases, Befüllen des Tanks des Schiffes mit dem erwärmten Flüssiggas durch Pumpen des Flüssiggases in den Tank des Schiffes.

Typischerweise wird zum Beispiel LNG in einem Lagertank bei einer Temperatur von weniger als -161°C gelagert, um so LNG bei Normaldruck lagern zu können. Aus gleichem Grund liegt die Lagertemperatur von LNG in einem Schiffstank üblicherweise ebenfalls bei weniger als -161 °C. Durch das Erwärmen gelangt nun erfindungsgemäß deutlich wärmeres Flüssiggas in den Schiffstank. Die Temperatur des erwärmten LNGs kann beispielsweise nach dem Erwärmen statt -163°C nur noch -140°C bis -150°C betragen.

Zur Durchführung des Verfahrens wird insbesondere ein System für das Befüllen und/oder Entleeren eines Tanks eines Schiffes mit LNG bereitgestellt, etwa mit einem Tank für die Lagerung von LNG, dessen Auslegungsdruck (auch genannt Designdruck) wenigstens 5 bar g (bar gauge; Druck relativ zur Atmosphäre), vorzugsweise wenigstens 10 bar g beträgt, wobei der Tank mit einem Einlass für kryogenes Flüssiggas und einem Auslass für das Entladen des Tanks versehen ist, wobei der Einlass Mittel für das Erwärmen von LNG umfasst.

Ein System für das Lagern von kryogenem Flüssiggas für ein Schiff kann also aufweisen: einen Schiffstank für das Lagern von Flüssiggas, eine Einlasseinrichtung für die Entnahme von Flüssiggas aus einem Lagertank, insbesondere aus einem stationären Lagertank, Mittel zur Erwärmung des entnommenen Flüssiggases, und eine Befülleinrichtung für den Tank des Schiffes mit einer Pumpe zum Pumpen des erwärmten Flüssiggases in den Tank des Schiffes; und ein Schiff kann ein solches System aufweisen.

Da in dem Schiffstank trotz Erwärmen dennoch eine flüssige Phase vorliegt, herrscht in dem Schiffstank nach dem Befüllen ein Überdruck. Dieser Überdruck wird erfindungsgemäß angestrebt, da mit dessen Hilfe Brennstoff dem Tank entnommen werden kann, ohne eine Pumpe einsetzen zu müssen. Die Temperatur des im Schiffstank befindlichen Flüssiggases liegt vorzugsweise oberhalb der Siedetemperatur des Flüssiggases bei Normaldruck.

Da der Überdruck sofort bereitsteht, kann etwa Flüssiggas sofort nach dem Befüllen, also nach dem Betanken des Schiffs entnommen werden, um damit einen Antrieb mit Brenngas versorgen zu können. Ein Schiff kann daher sofort nach einem Betanken seine Fahrt fortsetzen, ohne für die Brennstoffzufuhr eine Pumpe einsetzen zu müssen.

Bei einer Anwendung ist das Flüssiggas um wenigstens 10°C erwärmt worden, um so zu einem gewünschten Lagerdruck zu gelangen. Eine solche Temperaturdifferenz ist regelmäßig förderlich, um sofort einen hinreichend hohen Lagerdruck in dem Schiffstank für den beschriebenen Zweck zu erhalten; förderlich kann auch eine Erwärmung um wenigstens 15°C sein.

Um eine hinreichende Brennstoffmenge etwa aus dem Schiffstank sofort nach dem Betanken entnehmen zu können, welche benötigt wird, um ein Schiff antreiben zu können, beträgt der Lagerdruck in so einem Schiffstank vorzugsweise wenigstens 3 bar absolut; förderlich kann auch ein Druck von über 5 bar absolut oder sogar 8 bar absolut sein. Zuvor wurde daher das Flüssiggas auf eine entsprechend hohe Temperatur erwärmt.

Um ein Flüssiggas zu erwärmen, wird etwa im Schiffstank befindliches Gas während des Befüllens dem Flüssiggas hinzugefügt, welches in den Schiffstank eingeleitet wird. Hierdurch wird das Flüssiggas nicht nur erwärmt, sondern in dem Schiffstank befindliches Gas zugleich vorteilhaft kondensiert. Die Zuführung des Gases erfolgt in die Zuleitung hinein, über die das Flüssiggas in den Schiffstank gepumpt wird. Die Zuführung erfolgt vorteilhaft außerhalb des Schiffstanks und zwar insbesondere in einem Prozessraum. Gas wird also aus dem Schiffstank über eine zweite Leitung abgesaugt und in die Leitung gepresst, über die das Flüssiggas in den Schiffstank gepumpt wird. Das aus dem Schiffstank stammende Gas wird mit dem Flüssiggas insbesondere mit Hilfe eines z. B. statischen Mischers vermischt. Auch der Mischer befindet sich vorteilhaft in einem Prozessraum.

Da mit Hilfe des etwa in dem Schiffstank befindlichen Gases das Flüssiggas möglicherweise lediglich um ca. 0,5°C bis 1 °C erwärmt wird und eine Erwärmung von 0,5°C bis 1 °C ggf. nicht ausreicht, wird das Flüssiggas bei einer bevorzugten Ausführungsform zumindest ergänzend mit einem Wärmetauscher erwärmt. Der Wärmetauscher befindet sich aus Kostengründen vorzugsweise ebenfalls außerhalb des Schiffstanks und zwar insbesondere in einem Prozessraum. Wird Flüssiggas in den Schiffstank gepumpt, so gelangt dieses zuerst zu dem Wärmetauscher und von dem Wärmetauscher aus in den Schiffstank.

Da in dem Schiffstank ein Überdruck aufgebaut werden soll, wird das Flüssiggas mit Hilfe einer Pumpe in diesen hineingepumpt und zwar mit einem Druck, der oberhalb des Lagerdrucks in dem Tank liegt. Beträgt also der Lagerdruck in dem Tank 3 bar absolut, so wird das Flüssiggas mit einem Druck von mehr als 3 bar absolut in den Tank hineingepumpt, so zum Beispiel mit einem Druck von 4 bar absolut. Wird in das Flüssiggas, welches in den Schiffstank hineingepumpt wird, aus dem Schiffstank stammendes Gas hinzugefügt, so wird dieses Gas mit einem Druck in das Flüssiggas hineingepresst, der oberhalb des Flüssigkeitsdrucks des zu erwärmenden Flüssiggases liegt. Dieser Gasdruck beträgt beispielsweise 5 bar absolut (bar a), wenn der Flüssigkeitsdruck des zu erwärmenden Flüssiggases 4 bar absolut beträgt.

Um insbesondere einen Schiffstank besonders schnell mit Flüssiggas füllen zu können, wird er vorzugsweise über nur eine Zuleitung befüllt. Soll Flüssiggas getankt werden, so muss dann nur eine Leitung (Tankleitung) angeschlossen und nach dem Tanken entfernt werden, was den für das Tanken erforderlichen Zeitaufwand reduziert. Die Geschwindigkeit, mit der ein Schiffstank mit Flüssiggas gefüllt werden kann, wird allein durch den Querschnitt der Tankleitung und den Druck begrenzt, mit dem das Flüssiggas in den Tank hineingepumpt wird. Es ist daher möglich, Flüssiggas mit hoher Geschwindigkeit in den Tank hineinzupumpen, so dass das Schiffschnell betankt werden kann.

Einem Schiffstank, in dem sich erwärmtes Flüssiggas befindet, wird vorzugsweise Flüssiggas entnommen, indem ein Ventil einer Entnahmeleitung geöffnet wird. Der Überdruck in dem Schiffstank trägt dann dafür Sorge, dass die Flüssigkeit durch die Entnahmeleitung hindurch aus dem Tank herausgedrückt wird und so dem Antrieb etwa des Schiffes zugeführt werden kann. Die Entnahmeleitung reicht etwa bei einem Schiff vorzugsweise durch eine Schiffstankoberseite hindurch bis zu dem Boden des Schiffstanks. Wird eine Leitung durch die Oberseite des Tanks hindurch in den Tank hinein geführt, so wird damit die Gefahr eines solchen Lecks minimiert, über welches der Tankinhalt vollständig auslaufen könnte. Reicht die Entnahmeleitung bis zu dem Boden des Schiffstanks, so wird damit erreicht, dass der Tankinhalt praktisch vollständig durch die Entnahmeleitung hindurch herausgedrückt werden kann.

Tritt bei einem Schiff, ein Leck bei einer Entnahmeleitung auf, die durch die Oberseite des Tanks hindurch aus dem Tank herausgeführt wird, so kann aufgrund des im Tank herrschenden Überdrucks dennoch Kraftstoff austreten und das Schiff beschädigen. Allerdings kann im Fall eines Lecks der im Tank herrschende Druck relativ schnell durch Ablassen von Gas entspannt werden, so dass jedenfalls in einer Notsituation gegenüber einem Tank mit Bodenauslass der Vorteil besteht, dass dann allenfalls eine sehr kleine Menge aus dem Tank austreten wird. Auf diese Weise kann sehr zuverlässig vermieden werden, dass Material des Schiffes bei Auftreten eines Lecks beschädigt wird. In einer werden die Ventile, mit denen eine Entnahmeleitung verschlossen oder geöffnet werden soll, in einem Druckbehälter untergebracht. Die maßgeblichen Ventile liegen benachbart zu dem Schiffstank. Tritt ein Leck von dem Tank aus gesehen hinter den besagten Ventilen auf, so werden die Ventile sofort geschlossen. Es kann danach kein weiteres Flüssiggas aus einem Tank in die Leitungen des Systems gelangen und durch ein Leck austreten. Tritt ein Leck dagegen bei einem Ventil auf, welches benachbart zu dem Tank angeordnet ist und durch welches eine Entnahmeleitung geöffnet oder geschlossen werden kann, so fehlt die Möglichkeit, die Entnahmeleitung schließen und weiteren Austritt von Flüssiggas verhindern zu können. Diese Schwierigkeit wird durch den zusätzlichen Druckbehälter gelöst, der ein solches Ventil nach außen abschirmt. Tritt ein Leck bei einem solchen Ventil auf, so kann zwar die Entnahmeleitung nicht verschlossen werden. Das austretende Flüssiggas gelangt dann aber in den Druckbehälter hinein, der dann dafür Sorge trägt, dass Flüssiggas nicht darüber hinaus etwa das Schiff beschädigen kann.

Das Ventil der Entnahmeleitung befindet sich vorteilhaft außerhalb des Schiffstanks, und zwar insbesondere in einem Prozessraum.

Die Entnahmeleitung hat vorteilhaft einen relativ dünnen Querschnitt im Vergleich zu der Leitung, über die der Schiffstank gefüllt wird. Ein großer Querschnitt der Leitung, über die der Tank gefüllt wird, ermöglicht vorteilhaft ein schnelles Betanken eines Schiffes. Da die Entnahme sehr viel langsamer erfolgt, genügt hierfür ein geringer Querschnitt für die dadurch vergleichsweise kostengünstige Entnahmeleitung.

Bei einer Ausführungsform der Erfindung ist die Entnahmeleitung innerhalb der Leitung angeordnet, durch die Flüssiggas etwa in den Schiffstank gepumpt wird. Hierdurch wird die Zahl der Leitungen reduziert, die voneinander getrennt in den Tank hineinführen. Die Gefahr eines Lecks wird so weiter minimiert. Das so bereitgestellte Doppelrohr reicht allerdings vorteilhaft nur bis zu der Oberseite des Tanks. Bis zu dem Boden des Tanks reicht dann nur noch die Entnahmeleitung.

Gemäß der Erfindung ist der Schiffstank mit einer Leitung versehen, über die Gas aus diesem entnommen werden kann. Die Leitung mündet daher bevorzugt von oben in den Schiffstank ein und reicht nicht weiter in den Tank hinein. Die Leitung ist mit einem Wärmetauscher und bevorzugt auch mit einem Verdichter verbunden, um das Gas so zu erwärmen und zu verdichten, so dass es für den Antrieb des Schiffes verwendet werden kann: Diese Leitung führt daher grundsätzlich zu dem Antrieb, um zum Beispiel Boil-off Gas für den Antrieb einsetzen zu können.

Wird Boil-off Gas für den Antrieb eingesetzt, so ist zunächst ein Druck durch das Aufwärmen während des Betankens vorgegeben. Bei Bedarf wird dieser Druck entweder durch Rezirkulation von heißem Gas aus einem Verdichter des Systems oder durch Absaugen von Gas zur Verbrennung reguliert.

Der genannte Prozessraum ist außerhalb des Schiffstanks, angeordnet. Dieser weist insbesondere eine bevorzugt aus Edelstahl bestehende Wanne auf. Die oben genannten Vorrichtungen, die vorzugsweise in dem Prozessraum angeordnet sind, befinden sich in oder oberhalb der Wanne. Tritt bei diesen Vorrichtungen ein Leck auf, so wird darüber austretendes Flüssiggas von der Wanne aufgefangen und kann nicht weitergehend zerstörerisch wirken. Der Prozessraum kann darüber hinaus offen aber auch vollständig geschlossen sein.

Bei einer Ausführungsform der Erfindung umfasst der Schiffstank nur zwei Leitungen, die mit diesem verbunden sind. Dies reduziert die Gefahr eines auftretenden Lecks. Bevorzugt sind die Leitungen an dem Tank angeschweißt, was aufgrund der kleinen Zahl an Leitungen in der Praxis beherrschbar ist. Die Sicherheit wird dadurch weiter erhöht.

Die dem Schiffstank am nächsten liegenden Ventile der Flüssigkeitsleitungen können von einem Auffangbehälter umschlossen sein, dessen Auslegungsdruck höher als der des jeweiligen Tanks ist. Dadurch wird die Möglichkeit einer Leckage von Flüssigkeit in den Prozessraum stark minimiert. Solche Ventile sind grundsätzlich fernbedienbar.

Mit dem Schiffstank verbundene Leitungen können jeweils mit einer gekapselten Absperrarmatur versehen sein, so zum Beispiel mit vorgenannten fembedienbaren Ventilen mit Auffangbehälter. Diese Leitungen nebst Anschlüssen sind vorzugsweise voll verschweißt ausgeführt. Es fehlen also Stutzen, um eine Leitung anzuschließen. Die Sicherheit des Systems wird so weiter verbessert.

Die in der vorangehenden und folgenden Beschreibung offenbarten Aspekte beziehen sich sowohl auf das Verfahren als auch auf das System, auch wenn dies nicht immer ausdrücklich ausformuliert ist. Die einzelnen Merkmale können grundsätzlich auch in anderen als den gezeigten Kombinationen erfindungswesentlich sein.

Im Folgenden soll die Erfindung auch anhand von Ausführungsbeispielen näher erläutert werden, ohne dabei die Erfindung durch die Beispiele einschränken zu wollen:
Figur 1 zeigt ein System nach der Erfindung.
Figur 2 zeigt ein weiteres System nach der Erfindung.
Figur 3 zeigt ein Ablaufdiagramm für eine Anwendung des erfindungsgemäßen Verfahrens.

In der Figur 1 werden drei Tanks 1 eines Schiffs im Schnitt gezeigt, die für die Aufnahme des Treibstoffs bestimmt und entsprechend eingerichtet und dimensioniert sind. Die Tanks 1 sind so beschaffen, dass diese einer Temperatur von -163°C bis 45°C zu widerstehen vermögen. Der Auslegungsdruck der Tanks 1 beträgt ca. oder etwas mehr als 10 bar g. In die Oberseite eines jeden Tanks 1 mündet eine Leitung 2 ein, die aber nicht in den Tank hineinreicht. Darüber hinaus ist jeder Tank 1 mit einer Leitung 3 versehen, die durch die jeweilige Tankoberseite hindurch bis zu dem jeweiligen Tankboden reicht. Jede Leitung 3 dient dem Befüllen des zugehörigen Tanks 1 mit Flüssiggas. Darüber hinaus wird durch diese Leitung hindurch Flüssiggas aus dem Tank aufgrund eines in dem Tank herrschenden Überdrucks von beispielsweise 3, 5 oder 9 bar absolut herausgedrückt und zu einem Antrieb für das Schiff weitergeleitet, also zum Beispiel zu einem Motor oder zu einer Turbine des Schiffes. Die Leitung 3 kann teilweise als Doppelrohr ausgeführt sein. Über ein Innenrohr des Doppelrohrs wird Flüssiggas dem Tank entnommen. Über ein Außenrohr des Doppelrohrs wird Flüssiggas in den jeweiligen Tank hineingepumpt.

Das in der Figur 1 gezeigte System verfügt über einen Anschluss 4, über den zu erwärmendes Flüssiggas in das System hineingeleitet wird, wenn ein Schiff betankt werden soll. Das über den Anschluss 4 in das System gelangende Flüssiggas wird in einem Wärmetauscher 5 erwärmt. Das Flüssiggas wird auch durch einen Mischer 6 hindurch geleitet und hier mit aus den Tanks 1 stammendem Gas vermischt. Das so erwärmte Flüssiggas wird anschließend über die Leitung 3 in die Tanks 1 hineingepumpt.

In den Tanks befindliches Boil-Off Gas wird u. a. während des Tankens über die Leitungen 2 aus den Tanks heraus geleitet. Das heraus geleitete Gas wird durch einen Wärmetauscher 7 hindurch geleitet, um das Gas bei Bedarf erwärmen zu können. Anschließend wird das Gas in zwei Kompressoren 8 eingeleitet, die das Gas in gewünschter Weise zu verdichten vermögen. Werden preiswerte ölgeschmierte Kompressoren 8 eingesetzt, so wird das Gas anschließend durch Ölabschneider 9 hindurch geleitet. Das hier abgeschiedene Öl kann zu den Kompressoren 8 zurück geleitet werden. Aus Redundanzgründen werden zwei Kompressoren vorgesehen, um bei Ausfall eines Kompressors dennoch weiter fahren zu können.

Anschließend wird das Gas durch einen Kühler 10 hindurch in ein Puffervolumen 11 eingeleitet. Der Kühler kühlt erforderlichenfalls das Gas auf eine Temperatur, die für den Verbraucher erforderlich ist. Das Puffervolumen 11 dient der Überbrückung, falls kurzfristig nicht hinreichend Brennstoff (Flüssiggas oder Boil-off Gas) den Tanks 1 entnommen werden kann.

Von dem Puffervolumen 11 aus wird das Gas entweder über die Leitung 12 zu dem Verbraucher weitergeleitet oder aber über die Leitung 13 in den Mischer 6 hinein.

Die Leitung 13 kann durch einen Aktivkohlefilter 14 hindurch führen, um das in das zu erwärmende Flüssiggas einzuleitende Gas zuvor zu reinigen.

Das System umfasst eine an die Leitungen 3 angeschlossene Pumpe 15, mit der im Notfall die Tanks 1 leer gepumpt werden können.

Über eine Leitung 16 kann im Notfall Gas aus dem System abgeführt werden.

Wird Flüssiggas aus den Tanks heraus gedrückt, so wird dieses zunächst in einen Verdampfer 17 hineingeleitet und hier verdampft. Von dem Verdampfer 17 aus wird das Gas zum Beispiel in den Wärmetauscher 7 eingeleitet, um das Gas dem Verbraucher zuführen zu können.

Die Leitungen sind mit einer Vielzahl von Ventilen 18 versehen, um den Durchfluss durch die Leitungen zu den einzelnen Einrichtungen in der beschriebenen Weise steuern zu können.

Das in Figur 1 gezeigte System ist mit einem Lastregelbypass 19 versehen, mit dem Gas hinter den Kompressoren 8 entnommen und in die Leitung zurück eingespeist werden kann, mit der Gas den Kompressoren zugeführt wird. Durch diesen Lastregelbypass können unerwünschte Druckschwankungen und schnelle Druckwechsel ausgeglichen werden.

Die in der Figur 1 gezeigten Einrichtungen des Systems befinden sich innerhalb eines Prozessraums 20, der nach unten hin mit einer aus Edelstahl bestehenden Auffangwanne versehen ist.

Jede Leitung, die außerhalb des Tanks durch den Raum geführt wird, stellt ein Sicherheitsrisiko dar. Bei der in der Figur 1 gezeigten Ausführungsform gibt es nur zwei Schweißverbindungen und nur zwei Leitungen, die von einem jeden Schiffstank 1 in den Prozessraum 20 hineinführen.

Durch Mischen von Boil-off Gas mit verdampftem Gas kann das Brenngas in gewünschter Weise aufbereitet werden, um so beispielsweise eine gewünschte Klopffestigkeit zu erzielen.

Das in Figur 1 gezeigte System kann ein oder mehrere Druckregler (PIC) und/oder Druckkontrollventile (PCV) umfassen, um den Druck im System geeignet regeln zu können. Mit Hilfe von Temperaturkontrollinstrumenten (TIC) können Temperaturen im System überwacht und/oder gesteuert werden. Eine Temperaturregelung erfolgt vor allem beim Beladen der Tanks.

Messleitungen, die in den Tank hineinführen, gelangen über vorhandene Leitungen in den Tank hinein und zwar insbesondere über die für die Entladung vorgesehene Leitung 3. Es wird so ein sehr hoher Sicherheitsstandard erzielt. Sicherheitsmaßnahmen können entsprechend eingespart werden.

Auf Sprühleitungen um den Tank kühlen zu können, kann verzichtet werden. Einerseits sind die Tanks ohnehin bestimmungsgemäß ständig mit kryogenem Flüssiggas gefüllt, da andernfalls das Schiff wegen fehlendem Brennstoff nicht bewegt werden könnte. Außerdem wird relativ warmes Flüssiggas eingefüllt, was thermische Probleme reduziert. So wird LNG bei Temperaturen von ca. -140°C oder auch ca. -145°C oder -150°C in dem Schiffstank gelagert und nicht wie üblich bei Temperaturen unter -160°C.

In der Figur 2 wird eine andere Ausführungsform der Erfindung gezeigt. Im Unterschied zur Ausführungsform nach Figur 1 sind die fernbedienbaren Ventile, mit denen eine Entnahmeleitung eines Tanks verschlossen werden kann und die benachbart zum jeweiligen Tank angeordnet sind, von einem druckfesten Behälter 21 umschlossen. Tritt ein Leck bei diesen Ventilen aus, so gelangt Flüssiggas in den druckfesten Behälter hinein, so dass weiter gehende Beschädigungen vermieden werden. Über eine Leitung 22 kann Flüssiggas von einem druckfesten Behälter 21 in eine Leitung des Systems geeignet weitergeleitet werden. Daher ist die in Figur 2 gezeigte Ausführungsform besonders sicher.

Die in Figur 2 gezeigte Ausführungsform umfasst außerdem noch Füllstandsmesser 23. Zwar gibt es dann eine dritter Verbindung, die in den Tank hineinführt. Da diese aber nicht darüber hinaus mit externen Leitungen verbunden ist, ist diese unproblematisch und behindert den Aufbau des Systems nicht weitergehend. Die Füllstandsanzeige des Füllstandsmessers befindet sich im Prozessraum. Diese kann aber auch in einem separaten Behälter untergebracht sein. Entsprechendes gilt für die weiteren Einrichtungen, die im Prozessraum 20 angeordnet sind.

Durch die vorliegende Erfindung kann durch Reduzierung des Drucks in einem Schiffstank 1 sofort eine gewünschte Gasmenge bereitgestellt werden, da der im Tank herrschende Überdruck für die Verflüssigung des Gases benötigt wird.

Liegt der Lagerdruck in dem Schiffstank oberhalb des Drucks, den der Verbraucher benötigt, so ist kein Verdichter erforderlich, um den für den Verbraucher benötigten Gasdruck bereitzustellen. Es genügt dann ein Reduzierventil, mit dem der Gasdruck erforderlichenfalls geeignet gesenkt werden kann. Beträgt beispielsweise der Lagerdruck im Tank 6 bar a und benötigt ein Verbraucher einen Gasdruck von 5 bar a, so steht eine genügend hohe Druckdifferenz zur Verfügung, um den Gasdruck im Tank absenken zu könne, um so schnell genügend Gas zur Verfügung zu haben. Auf der anderen Seite wird kein zusätzlicher Kompressor oder Verdichter benötigt, um das Gas auf den für den Verbraucher benötigten Druck verdichten zu müssen.

Die Schiffstanks 1 können mit Dämmstoff oder durch Vakuum isoliert sein. Im Tank befindliche Pumpen werden nicht eingesetzt, da diese nicht benötigt werden.

Das erfindungsgemäße System ist robust und wenig störanfällig. Verschleißteile liegen außerhalb des Tanks und sind daher gut zu erreichen, ohne den Tank begehen u müssen.

Figur 3 zeigt ein Ablaufdiagramm mit einigen Schritten für eine Anwendung des erfindungsgemäßen Verfahrens. Zunächst wird LNG einem an Land befindlichen stationären Lagertank entnommen 31. Nach der Entnahme und bevor Flüssiggas in den Tank eines Schiffes gepumpt wird, wird das Flüssiggas mit Hilfe eines Wärmetauschers erwärmt 32. Nach der Erwärmung wird das Flüssiggas in einen Tank des Schiffes gepumpt, um als Brennstoff für einen Antrieb zur Verfügung zu stehen 33.

## Patentansprüche

1. Verfahren zum Betanken eines Schiffes mit kryogenem Flüssiggas als Brennstoff für den Schiffsantrieb aus einem Lagertank, der das Flüssiggas unter Normaldruck enthält, bei welchem Verfahren das aus dem Lagertank über eine Zuleitung (3) in einen Schiffstank (1) gepumpte Flüssiggas nach Entnahme aus dem Lagertank und vor Einfüllen in den Schiffstank (1) erwärmt wird,
**dadurch gekennzeichnet,**
**dass** während des Betankens Gas aus dem Schiffstank (1) herausgeleitet und dem Flüssiggas in der Zuleitung (3) beigemischt wird.

2. Verfahren nach Anspruch 1,
bei welchem das Flüssiggas auf eine Temperatur erwärmt wird, die oberhalb der Siedetemperatur des Flüssiggases bei Normaldruck liegt.

3. Verfahren nach Anspruch 1 oder 2,
bei welchem das Flüssiggas zur Ergänzung der Erwärmung durch das beigemischte Gas gleichzeitig auch mit einem Wärmetauscher (5) erwärmt wird.

4. Verfahren nach Anspruch 1, 2 oder 3,
bei welchem der Lagerdruck des Flüssiggases im Schiffstank (1) mindestens 3 bar absolut beträgt.

5. Verfahren nach Anspruch 4,
bei welchem das beigemischte Gas aus dem Schiffstank (1) mit Druck in das Flüssiggas gepreßt wird.

6. System zum Betanken eines Schiffes mit kryogenem Flüssiggas als Brennstoff für den Schiffsantrieb aus einem Lagertank, der das Flüssiggas unter Normaldruck enthält, mit einem Anschluss (4) zum Einleiten von Flüssiggas aus dem Lagertank, mit einer Zuleitung (3) für Flüssiggas zwischen dem Anschluss (4) und einem Schiffstank (1), der durch Hineinpumpen von Flüssiggas über die Zuleitung (3) befüllbar ist, wobei das durch die Zuleitung (3) hindurchgeleitete Flüssiggas erwärmt wird,
**dadurch gekennzeichnet,**
**dass** in die Zuleitung (3) ein Mischer (6) eingefügt ist, der dem hindurchgeleiteten Flüssiggas Gas beimischt, das während des Betankens über eine Gas-Leitung (2; 13) aus dem Schiffstank (1) heraus zum Mischer (6) geleitet wird.

7. System nach Anspruch 6,
bei welchem in die Zuleitung (3) ein Wärmetauscher (5) eingefügt ist, der dem hindurchgeleiteten Flüssiggas zusätzlich zu dem beigemischten Gas Wärme zuführt.

8. System nach Anspruch 6 oder 7,
bei welchem der Schiffstank (1) für einen Druck von mindestens 5 bar g ausgelegt ist.

9. System nach Anspruch 6, 7 oder 8,
bei welchem in die Gas-Leitung (2; 13) ein Kompressor (8) eingefügt ist.

10. System nach einem der Ansprüche 6 bis 9,
bei welchem eine bis zum Boden des Schiffstankes (1) reichende Entnahmeleitung für das Flüssiggas innerhalb der Zuleitung (3) angeordnet ist.

11. System nach einem der Ansprüche 6 bis 10,
bei welchem sich alle Einrichtungen des Systems innerhalb eines Prozessraumes (20) befinden, der eine Wanne zur Aufnahme austretenden Flüssiggases aufweist.

12. Schiff mit einem System nach einem der Ansprüche 6 bis 11.

## Claims

1. A method for fueling a ship with cryogenic liquefied gas as fuel for the ship propulsion from a storage tank which contains the liquefied gas under normal pressure, in which method the liquefied gas pumped from the storage tank into a ship tank (1) via a feed line (3) is heated after withdrawal from the storage tank and before filling into the ship tank (1),
**characterized in**
**that** during fueling gas is discharged from the ship tank (1) and admixed to the liquefied gas in the feed line (3).

2. The method according to claim 1,
in which the liquefied gas is heated to a temperature which lies above the boiling temperature of the liquefied gas at normal pressure.

3. The method according to claim 1 or 2,
in which in addition to heating by the admixed gas the liquefied gas at the same time is also heated with a heat exchanger (5).

4. The method according to claim 1, 2 or 3,
in which the storage pressure of the liquefied gas in the ship tank (1) is at least 3 bar absolute.

5. The method according to claim 4,
in which the admixed gas from the ship tank (1) is pressed into the liquefied gas with pressure.

6. A system for fueling a ship with cryogenic liquefied gas as fuel for the ship propulsion from a storage tank which contains the liquefied gas under normal pressure, with a port (4) for introducing liquefied gas from the storage tank, with a feed line (3) for liquefied gas between the port (4) and a ship tank (1) which can be filled by pumping in liquefied gas via the feed line (3), wherein the liquefied gas passed through the feed line (3) is heated,
**characterized in**
**that** a mixer (6) is inserted into the feed line (3), which admixes gas to the liquefied gas passed through, which gas during fueling is passed out of the ship tank (1) to the mixer (6) via a gas line (2; 13).

7. The system according to claim 6,
in which a heat exchanger (5) is inserted into the feed line (3), which in addition to the admixed gas supplies heat to the liquefied gas passed through.

8. The system according to claim 6 or 7,
in which the ship tank (1) is designed for a pressure of at least 5 bar g.

9. The system according to claim 6, 7 or 8,
in which a compressor (8) is inserted into the gas line (2; 13).

10. The system according to any of claims 6 to 9,
in which a withdrawal line for the liquefied gas, which reaches down to the bottom of the ship tank (1), is arranged inside the feed line (3).

11. The system according to any of claims 6 to 10,
in which all means of the system are located inside a process space (20) which includes a tray for receiving exiting liquefied gas.

12. A ship with a system according to any of claims 6 to 11.

## Revendications

1. Procédé pour ravitailler un navire avec un gaz liquide cryogénique à titre de combustible pour la propulsion du navire depuis un réservoir de stockage qui contient le gaz liquide sous pression normale, procédé dans lequel le gaz liquide pompé depuis le réservoir de stockage via une conduite d'amenée (3) vers un réservoir du navire (1) est réchauffé après son prélèvement hors du réservoir de stockage avant le remplissage dans le réservoir du navire (1),
**caractérisé en ce que** pendant le ravitaillement du gaz est évacué hors du réservoir du navire (1) et mélangé au gaz liquide dans la conduite d'amenée (3).

2. Procédé selon la revendication 1, dans lequel le gaz liquide est réchauffé à une température qui se trouve au-dessus de la température d'ébullition du gaz liquide à pression normale.

3. Procédé selon la revendication 1 ou 2, dans lequel le gaz liquide, pour compléter le réchauffement par le gaz ajouté est réchauffé simultanément également avec un échangeur de chaleur (5).

4. Procédé selon la revendication 1, 2 ou 3, dans lequel la pression de stockage du gaz liquide dans le réservoir du navire (1) s'élève au moins à 3 bars absolus.

5. Procédé selon la revendication 4,
dans lequel le gaz mélangé provenant du réservoir du navire (1) est injecté sous pression dans le gaz liquide.

6. Système pour le ravitaillement d'un navire avec un gaz liquide cryogénique à titre de combustible pour la propulsion du navire, depuis un réservoir de stockage qui contient le gaz liquide sous pression normale, comprenant un raccordement (4) pour l'introduction du gaz liquide provenant du réservoir de stockage, comprenant une conduite d'amenée (3) pour le gaz liquide entre le raccordement (4) et un réservoir du navire (1), lequel peut être rempli en introduisant du gaz liquide par pompage via la conduite d'amenée (3), dans lequel le gaz liquide passé à travers la conduite d'amenée (3) est réchauffé,
**caractérisé en ce qu'**un mélangeur (6) est intégré dans la conduite d'amenée (3), lequel mélange au gaz liquide qui le traverse du gaz qui est amené au mélangeur en provenance du réservoir du navire (1) via une conduite de gaz (2 ; 13) pendant le ravitaillement.

7. Système selon la revendication 6, dans lequel un échangeur de chaleur (5) est intégré dans la conduite d'amenée (3), lequel apporte au gaz liquide qui le traverse de la chaleur en supplément du gaz mélangé.

8. Système selon la revendication 6 ou 7,
dans lequel le réservoir du navire (1) est conçu pour une pression d'au moins 5 bars.

9. Système selon la revendication 6, 7 ou 8,
dans lequel un compresseur (8) est intégré dans la conduite de gaz (2 ; 13).

10. Système selon l'une des revendications 6 à 9, dans lequel une conduite de prélèvement pour le liquide, qui s'étend jusqu'au fond du réservoir du navire (1), est agencée à l'intérieur de la conduite d'amenée (3).

11. Système selon l'une des revendications 6 à 10, dans lequel tous les organes du système se trouvent à l'intérieur d'une chambre de traitement (20) qui comporte une cuve pour recevoir les gaz liquides qui s'échappent.

12. Navire avec un système selon l'une des revendications 6 à 11.
